# EUROPÄISCHE PATENTSCHRIFT

(11) **EP 3 954 843 B1**
(45) Veröffentlichungstag und Bekanntmachung des Hinweises auf die Patenterteilung: **27.09.2023**
(21) Anmeldenummer: 21189105.6
(22) Anmeldetag: 02.08.2021
(51) Int. Cl.: E04F 21/00, B08B 1/04, A47L 13/58, B08B 13/00

(54) **WASCHROLLENAUFNAHME FÜR EINEN WASCHEIMER**
WASHING ROLLER HOLDER FOR A WASH BUCKET
LOGEMENT DE ROULEAU DE LAVAGE POUR UN SEAU DE LAVAGE

(30) Priorität: 11.08.2020 DE 102020121122
(43) Veröffentlichungstag der Anmeldung: 16.02.2022
(73) Patentinhaber: Kronen-Hansa-Werk GmbH & Co. KG, 49393 Lohne (DE)
(72) Erfinder: Nieuwenhuizen, Nico, 49377 Vechta (DE); Rottinghaus, Holger, 49393 Lohne (DE); Kühling, Rainer, 49393 Lohne (DE)
(74) Vertreter: Patentanwälte und Rechtsanwalt Weiß, Arat & Partner mbB

(56) Entgegenhaltungen:
- EP-A2- 0 910 982
- DE-U1- 7 809 226
- DE-U1- 20 102 362
- DE-U1- 29 803 795

## Beschreibung

### Technisches Gebiet

Die Erfindung betrifft eine Rollenaufnahme zur Aufnahme von Waschrollen und deren Platzierung auf einem Wascheimer nach dem Oberbegriff des Anspruchs 1.

### Stand der Technik

Wascheimer mit einer Aufnahme für Waschrollen an denen Wasch- und Fugenbretter sowie Schwämme oder dergleichen abgestreift bzw. abgerollt werden können um überflüssiges Wasser zurück in den Wascheimer zu führen, sind bereits in vielfältiger Form und Ausgestaltung bekannt.

In diesem Zusammenhang wird auf die DE 298 03 795 U1 verwiesen. Es offenbart eine Rollenaufnahme mit einem Aufnahmelager zur Aufnahme von Waschrollen und deren Platzierung auf einem Wascheimer, aufweisend eine Aufnahmeseite und eine Aufsteckseite, wobei die Aufnahmeseite eine Aufnahmewand umfasst, die das Aufnahmelager zur drehbeweglichen Aufnahme der Waschrollen aufweist, und wobei die Aufsteckseite eine Aufstecknut umfasst, die es erlaubt dass der jeweiligen Rollenaufnahme auf die Kante eines Wascheimers nach dem Nut und Federprinzip aufgesetzt werden kann, wobei die Aufstecknut auf der Aufsteckseite im Querschnitt U-förmig ausgebildet ist.

Die EP 0 910 982 A1, die DE 78 09 226 U1 und die DE 201 02 362 U1 offenbaren ähnliche Konstruktionen, wie die DE 298 03 795 U1.

Diesbezüglich ist zum Beispiel die DE 20 2011 052 462 U1 zu nennen. Dort wird ein Wascheimer, insbesondere ein Fliesen-Wascheimer offenbart, welcher an zwei sich gegenüberliegenden Wascheimerwandungen Rollenhalterungen aufweist, die zur Aufnahme von Waschrollen dienen.

Waschrollen sind ebenfalls bekannt, zum Beispiel aus der EP 1 230 988 B1. Dort wird eine Rolle zum Abstreifen eines Schwammbretts offenbart. Diese Rolle verfügt über sogenannte Achsstummel, welche dazu geeignet sind die Waschrollen beidseitig in Rollenhalterungen drehbeweglich aufzunehmen.

Wascheimer für den Fliesenlegergebrauch sind in der Regel rechteckig und nicht rund wie herkömmliche Eimer ausgebildet, wodurch eine Aufnahme von Abstreif- und/oder Abrollvorrichtungen ermöglicht wird. Die jeweiligen Ecken dieser Wascheimer sind in der Regel abgerundet.

Nachteilig an vorliegendem Stand der Technik ist, dass überschüssiges Wasser beim Abrollen von Schwämmen, Waschbrettern oder dergleichen an vorgenannten Waschrollen regelmäßig über den Rand des Wascheimers läuft. Dies führt zu unnötiger Aufwischarbeit und relativiert den Vorteil des Abrollen bzw. Abstreifens der Waschwerkzeuge auf den Waschrollen.

Weiterhin sind fest mit dem Wascheimer verbundene Aufnahmesysteme für Waschrollen unflexibel in Hinsicht auf die jeweiligen Anwendungen. Auch erschweren solche festen Rollenaufnahmen die Reinigung der Wascheimer, da die Waschrollen dazu erst aufwendig von Aufnahmevorrichtung des Wascheimers getrennt werden müssen.

Andere Aufnahmesysteme für Waschrollen haben ferner den Nachteil, dass sie auf den Kanten der Wascheimer nicht fest genug halten und beim Abrollen die Aufnahmesysteme auf den Kanten der Wascheimer zum Verrutschen neigen, was das Abrollen bzw. Abstreifen erschwert.

### Aufgabe der Erfindung

Die Aufgabe der vorliegenden Erfindung ist es, die Nachteile aus dem Stand der Technik zu überwinden. Insbesondere soll eine Waschrollenaufnahme bereitgestellt werden die es verhindert, dass überschüssiges abgerolltes oder abgestriffenes Waschwasser über den Rand des Wascheimers gelangt und so nicht in den Wascheimer abfließt. Weiterhin soll die Waschrollenaufnahme flexibel einsetzbar sein und auf die gängigen Wascheimer aufbringbar sein. Dabei soll die Waschrollenaufnahme verrutschsicher mit dem Wascheimer verbunden werden können, ohne dass eine feste irreversible Verbindung vorliegt, so dass die Waschrollen zusammen mit der Waschrollenaufnahme jederzeit leicht vom Wascheimer entfernt werden können.

### Lösung der Aufgabe

Zur Lösung der Aufgabe führen die Merkmale nach dem Anspruch 1.

Vorteilhafte Ausgestaltungen sind in den Unteransprüchen beschrieben.

Zur Aufnahme von Waschrollen und deren Platzierung auf einem Wascheimer dienen erfindungsgemässe Rollenaufnahmen. Dazu ist jeweils ein Paar, notwendig, welches aus zwei zueinander gespiegelt identisch ausgebildeten Rollenaufnahmen besteht.

Diese erfindungsgemässen Rollenaufnahmen bestehen vorzugsweise aus einem geeigneten Kunststoff, können aber auch aus Metall oder einem anderen geeigneten Werkstoff oder einer anderen geeigneten Werkstoffmischung bestehen.

Die erfindungsgemässen Rollenaufnahmen weisen jeweils eine Aufnahmeseite und eine Aufsteckseite auf.

Die Aufnahmeseite dient zur drehbeweglichen Aufnahme von Waschrollen und ermöglicht in vorteilhafter Weise den zuverlässigen Ablauf von überflüssigem Wasser über eine ebenfalls auf der Aufnahmeseite umfasste Abflussrinne.

Weiterhin umfasst die Aufnahmeseite eine Aufnahmewand, welche ihrerseits Aufnahmelager umfasst. Über diese Aufnahmelager werden Waschrollen drehbeweglich aufgenommen, wobei sogenannte Achsstummel der Waschrollen in die Aufnahmelager auf einfache Weise eingeklipst werden können. Die Waschrollen werden dadurch zuverlässig in den Aufnahmelagern drehbeweglich gehalten. Ebenso einfach können die Waschrollen auch wieder aus den Aufnahmelagern entnommen werden.

Die Abflussrinne wird einerseits durch die Aufnahmewand und andererseits von einer Rückseite einer Aufstecknut begrenzt, wobei die Aufstecknut auf der Aufsteckseite im Querschnitt U-förmig ausgebildet ist.

Auf der Aufnahmeseite umfasst die Rückseite der Aufstecknut ferner eine abgerundete Abflusskante, welche abgestreiftes Wasser in die Abflussrinne weiterleitet. Die Rückseite der Aufstecknut ist auf der Aufnahmeseite und dort zu einer Innenseite, einer Aussenseite und einer Wascheimerkantenseite von einem wenige Millimeter hohen Rahmen umfasst. Dieser Rahmen leitet das abgestreifte Wasser, welches von den Waschrollen herüberläuft bzw. spritzt über die Abflusskante in die Abflussrinne und verhindert, dass Wasser über den Rand des Wascheimers läuft.

Die Abflussrinne ist J-förmig ausbildet und weist zwei Abflüsse auf, einen ersten Abfluss und eine zweiten Abfluss. Der erste Abfluss ist an der Innenseite angeordnet, der zweite Abfluss ist auf der Wascheimerkantenseite angeordnet.

Die Aufsteckseite weist die Aufstecknut auf. Die Aufstecknut ist ebenfalls J-förmig ausgebildet, wobei im Querschnitt eine U-förmige Nut gebildet wird. Die Aufstecknut erlaubt es in vorteilhafter Weise, dass die jeweiligen Rollenaufnahmen auf die Kanten eines Wascheimers nach dem Nut und Federprinzip aufgesetzt werden können. Dabei wird das gespiegelte Paar Rollenaufnahmen entsprechend der J-förmigen Ausformung der Aufstecknut an den Ecken der Wascheimer auf die Wascheimerkanten gesetzt. Dies führt zu dem Vorteil, dass die Rollenaufnahmen auf der Wascheimerkanten herum rutschen können, sondern dank der J-förmigen Ausformung und der Platzierung in den Ecken des Wascheimers dort verrutschsicher verbleiben.

In einigen Ausführungsbeispielen weist die Aufstecknut an ihren Innenseiten ferner Haltelamellen auf, welche zusätzlichen Halt auf der Wascheimerkante bieten. Diese Lamellen können in unterschiedlicher Anzahl und Ausbildung vorhanden sein.

Die Aufnahmewand, welche an der Innenseite der Aufnahmeseite der Rollenaufnahme angeordnet ist, ist trapezförmig ausgebildet. Eine vordere Seitenkante ist länger als eine hintere Seitenkante ausgebildet, weshalb eine Oberkante in Bezug zu der Abflussrinne in Richtung der Wascheimerkantenseite abfallend verläuft.

Die Aufnahmewand umfasst ein oder mehrere Aufnahmelager. Dabei wird die in Richtung der Wascheimerkantenseite abfallend verlaufende Oberkante der Aufnahmewand durch eine, bevorzugt zwei oder drei Aufnahmelager durchbrochen.

Dieser abfallende verlauf der Oberkante führt auf vorteilhafte Weise dazu, dass die von der Aufnahmewand bzw. von den Aufnahmelagern aufgenommenen Waschrollen zu der Abflussrinne bzw. einem Wascheimerboden in einer zueinander abfallenden Höhe angeordnet sind. Dies erleichtert das Abstreifen der Waschwerkzeuge und das zielgerichtete Auffangen des überflüssigen Wassers enorm.

Die Aufnahmelager umfassen ihrerseits hufeisenförmige Lagerverstärkungen. Diese Lagerverstärkungen weisen zwei, jeweils eine an einem offenen Ende angeordnete und sich gegenüberliegende Verdickungen auf. Diese Verdickungen reichen in den offenen Bereich und erlauben ein sicheres Einklipsen der Achsstummel der Waschrollen, so dass diese drehbeweglich und zugleich vor einem Herausrutschen gesichert, in dem Aufnahmelager gelagert sind.

Weiterhin umfasst die Aufnahmewand auf der Seite, die der Abflussrinne zugewandt ist, eine Verstärkung. Die Verstärkung ist an die Ausformung der Aufnahmewand angepasst, wobei beispielsweise Ausnehmungen für die Aufnahmelager vorgesehen sind. Die Verstärkung ist plattenförmig ausgebildet und besteht bevorzugt aus einem Metall oder einem geeigneten Kunststoff. In bevorzugten Ausführungsbeispielen wird die Verstärkung mittels Schrauben, Nieten und/oder einem geeigneten Klebstoff zur Verstärkung der Aufnahmewand über an dieser umfasste Bohrungen mit dieser Verbunden. Die Verstärkungen können nach Bedarf an die Rollenaufnahmen angeordnet und auch wieder von diesen entfernt werden. Dies führt zu dem Vorteil, dass die Rollenaufnahmen belastbarer und langlebiger sind.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Figur 1: eine Draufsicht auf eine Aufnahmeseite 5 einer ersten Rollenaufnahme 1;
- Figur 2: eine weitere Draufsicht auf die Aufnahmeseite 5 der ersten Rollenaufnahme 1 nach Figur 1;
- Figur 3: eine Draufsicht auf eine Aufsteckseite 6 der ersten Rollenaufnahme 1;
- Figur 4: eine Draufsicht auf eine Aufnahmeseite 5 einer zweiten Rollenaufnahme 2;
- Figur 5: eine Draufsicht auf eine Aufsteckseite 6 der zweiten Rollenaufnahme 2;
- Figur 6: eine weitere Draufsicht auf die Aufnahmeseite 5 der zweiten Rollenaufnahme 2 nach Figur 4;
- Figur 7: eine Draufsicht auf eine Aufnahmeseite 5 einer dritten Rollenaufnahme 3;
- Figur 8: eine weitere Draufsicht auf die Aufnahmeseite 5 der dritten Rollenaufnahme 3 nach Figur 7;
- Figur 9: eine Draufsicht auf eine Aufsteckseite 6 der dritten Rollenaufnahme 3;
- Figur 10: eine Draufsicht auf eine Aufnahmeseite 5 einer vierten Rollenaufnahme 4;
- Figur 11: eine Draufsicht auf eine Aufsteckseite 6 der dritten Rollenaufnahme 3;
- Figur 12: eine weitere Draufsicht auf die Aufnahmeseite 5 der vierten Rollenaufnahme 4 nach Figur 10.

### Ausführungsbeispiel

In den Figuren 1, 2 und 3 ist eine erste Rollenaufnahme 1 und in den Figuren 4, 5 und 6 eine zweite Rollenaufnahme 2 dargestellt. Die erste Rollenaufnahme 1 und die zweite Rollenaufnahme 2 bilden ein zusammengehörendes Paar. Ein Paar Rollenaufnahmen ist jeweils gespiegelt identisch ausgebildet.

Das zusammengehörende Paar Rollenaufnahmen 1 und Rollenaufnahmen 2 erlaubt eine drehbewegliche Aufnahme von zwei Waschrollen und deren überspannende Positionierung auf einem Wascheimer.

In den Figuren 7, 8 und 9 ist eine dritte Rollenaufnahme 3 und in den Figuren 10, 11 und 12 ist eine vierte Rollenaufnahme 4 dargestellt. Auch die dritte Rollenaufnahme 3 und die vierte Rollenaufnahme 4 bilden ein zusammengehöriges gespiegelt identisches Paar. Dieses Paar stellt eine weitere erfindungsgemässe Ausführungsform dar.

Das zusammengehörende Paar Rollenaufnahmen 3 und Rollenaufnahmen 4 erlaubt eine drehbewegliche Aufnahme von drei Waschrollen und deren überspannende Positionierung auf einem Wascheimer.

Da die erste Rollenaufnahme 1 und die zweite Rollenaufnahme 2 gespiegelt identisch ausgebildet sind, wird im Fortgang lediglich die erste Rollenaufnahme 1 beschrieben, da gleiches für die Rollenaufnahme 2 im gespiegelten Sinn gilt.

Die erste Rollenaufnahme 1 weist eine Aufnahmeseite 5 und eine Aufsteckseite 6 auf. Weiterhin weist die Rollenaufnahme 1, wie auch alle anderen Rollenaufnahmen, zudem eine Innenseite 22, eine Aussenseite 23 und eine Wascheimerkantenseite 24 auf.

Die Aufnahmeseite 5 ist die Seite der Rollenaufnahme 1, an der die Waschrollen aufgenommen werden und Wasser durch eine Abflussrinne 7 zurück in einen Wascheimer geleitet wird.

Für die Aufnahme von Waschrollen bzw. deren Achsstummel ist eine Aufnahmewand 8 umfasst. Diese Aufnahmewand 8 weist in vorliegendem Ausführungsbeispiel ein erstes Aufnahmelager 9.1 und ein zweites Aufnahmelager 9.2 auf. Das erste Ausnahmelager 9.1 und das zweite Ausnahmelager 9.2 bilden jeweils eine kreisrunde und nach oben hin geöffnete Ausnehmung der Aufnahmewand 8.

Die Aufnahmelager 9.1, 9.2, 9.3 weisen dabei eine Hufeisenförmige Lagerverstärkung 13 auf. Diese Lagerverstärkung 13 ist breiter als die Aufnahmewand 8, wobei die Lagerverstärkung 13 auf der Seite der Aufnahmewand 8, die in Richtung der Abflussrinne 7 gerichtet ist, mit der Aufnahmewand 8 bündig abschließt und auf der gegenüberliegenden Seite der Aufnahmewand 8 entsprechend um wenige Millimeter übersteht. Dadurch vergrößert sich die Auflagefläche der Aufnahmelager 9.1, 9.2, 9.3.

Weiterhin weist die Aufnahmewand 8 in ihrem mittleren Bereich eine Bohrung 20 auf. Diese Bohrung 20 dient dazu eine plattenförmige Verstärkung aus einem geeigneten Kunststoff oder aus Metall an der Aufnahmewand 8 anzuordnen. Die Verstärkung weist Ausnehmungen für die Aufnahmelager 9.1, 9.2, 9.3 auf und wird auf der Seite der Aufnahmewand 8 angeordnet, an der die Abflussrinne 7 verläuft. Dazu wird ein geeignetes Befestigungsmittel, beispielsweise eine Schraube oder eine Niete von der Seite, die der Abflussrinne 7 gegenüberliegt, durch die Bohrung 20 geführt und mit der Verstärkung verbunden. Diese Verstärkung ist in den Abbildungen nicht dargestellt.

Die Aufnahmelager 9.1, 9.2 sind derart voneinander an der Aufnahmewand 8 angeordnet, dass zwei parallel zueinander verlaufende Waschrollen an ihren Achsstummeln drehbeweglich aufgenommen werden können.

Eine Oberkante 14 der Aufnahmewand 8, welche durch die beiden Aufnahmelager 9.1, 9.2 durchbrochen wird, verläuft abschüssig zu der Abflussrinne 7 von dem Bereich an dem das Aufnahmelager 9.1 angeordnet ist hin zu dem Bereich in dem das Aufnahmelager 9.2 angeordnet ist, also in Richtung der Wascheimerkantenseite 24. Dies bedeutet, dass das Aufnahmelager 9.1 zu der Abflussrinne 7 einen größeren Abstand aufweist, als das Aufnahmelager 9.2. Die Aufnahmewand 8 ist daher trapezförmig ausgebildet, da eine vordere Seitenkante 15 länger ist als eine hintere Seitenkante 16.

Dadurch ist eine Waschrolle die durch die Aufnahmelager 9.1 aufgenommen wird weiter von der Abflussrinne 7 oder einem Wascheimerboden entfernt als die dazu etwas tiefer in den Aufnahmelagern 9.2 angeordneten zweite Waschrolle.

Die Ecken der Aufnahmewand 8, also die Bereiche in denen die vordere Seitenkante 15 in die Oberkante 14 und die Oberkante 14 in die hintere Seitenkante 16 übergeht sind abgerundet ausgebildet.

An der Aufnahmeseite 5 der ersten Rollenaufnahme 1 ist weiterhin die Abflussrinne 7 angeordnet. Die Abflussrinne 7 ist als J-förmiger Kanal ausgebildet. Die Abflussrinne 7 weist an ihren jeweiligen Enden einen Abfluss auf. Einen ersten Abfluss 17 und einen zweiten Abfluss 18. Der erste Abfluss 17 ist auf der Innenseite 22 angeordnet. Der zweite Abfluss 18 ist auf der Wascheimerkantenseite 24 angeordnet. Der erste Abfluss 17 und der zweiten Abfluss 18 werden durch die Aufnahmewand 8 voneinander getrennt. Mit J-Förmig ist gemeint, dass der erste Abfluss 17 auf der Innenseite 22 in einem Winkel von 90 Grad zu dem zweiten Abfluss 18 auf der Wascheimerkantenseite 24 ausgerichtet ist.

Die Abflussnut 7 wird einerseits von der Aufnahmewand 8 und andererseits von der Rückseite einer Aufstecknut 12 begrenzt. Die Aufstecknut 12 ist auf der Aufsteckseite 6 ebenfalls wie die Abflussrinne 7 J-förmig ausgebildet und in ihrem Querschnitt U-förmig ausgebildet, wie beispielsweise in Figur 3, eine Ansicht auf die Aufsteckseite 6 der erfindungsgemässen Rollenaufnahme 1, gut ersichtlich ist.

Die Rückseite Aufstecknut 12 weist an der Aufnahmeseite 5 eine abgerundete Abflusskante 10 auf, welche in Verbindung mit einem umlaufenden Rahmen 11 das zielgerichtete Ablaufen von Wasser in die Abflussrinne 7 gewährleistet. Der umlaufende Rahmen 11 ist wenige Millimeter hoch und begrenzt die Aufstecknut 12 auf der Aufnahmeseite 5 und dort auf den Seiten, die von der Abflussrinne 7 abgewandt sind, nämlich an der Innenseite 22, der Aussenseite 23 und der Wascheimerkantenseite 24. Der Rahmen 11 schmiegt sich beidseits geschwungen abgerundet an die Abflussrinne 7 an, bevor er in sie übergeht.

Die Aufsteckseite 6 liegt der Aufnahmeseite 5 gegenüber. Die Aufsteckseite 6 der erfindungsgemässen ersten Rollenaufnahme 1 ist zum Beispiel in Figur 3 ersichtlich. Die Aufsteckseite 6 umfasst die Aufstecknut 12 und einen rückseitigen Boden 19 der auf der Aufnahmeseite 5 verlaufenden Abflussrinne 7. Die Aufstecknut 12 ist ebenfalls J-förmig ausgeformt, wobei eine im Querschnitt U-förmige Nut ausgebildet ist. Diese Ausformung der Aufstecknut 12 erlaubt es die erfindungsgemässe Rollenaufnahme 1 auf dem Rand und in einem Eckbereich eines Wascheimers aufzusetzen. Dabei nimmt die Aufstecknut 12 einen Teil des oberen Randes eines Wascheimers nach dem Nut und Federprinzip auf. Durch die J-förmige Ausformung ist das Aufsetzen der erfindungsgemässen ersten Rollenaufnahme 1 nur im Bereich einer abgerundeten Ecke eines Wascheimers möglich. Die zweite Rollenaufnahme 2 des Paares, welche zu der ersten Rollenaufnahme 1 gespiegelt identisch ausbildet ist, passt entsprechend auf eine gegenüberliegende Ecke einer Seite eines Wascheimers. Dabei sind die jeweiligen Innenseiten 22 bzw. die jeweilige Aufnahmewand 8 des Paares der beiden Rollenaufnahmen 1 und 2 bei vorgesehener Platzierung sich gegenüberliegend zugewandt.

In den Figuren 8 bis 12 ist das Paar der dritten Rollenaufnahme 3 und der vierten Rollenaufnahme 4 dargestellt.

Die dritte Rollenaufnahme 3 und die vierte Rollenaufnahme 4 sind ebenfalls gespiegelt identisch ausgebildet, weshalb im Fortgang die dritte Rollenaufnahme 3 beschrieben wird, da gleiches für die vierte Rollenaufnahme 4 im gespiegelten Sinn gilt. Die dritte Rollenaufnahme 3 und die vierte Rollenaufnahme 4 bilden ebenfalls ein zusammengehörendes Paar.

Das Paar der dritten Rollenaufnahme 3 und der vierten Rollenaufnahme 4 unterscheiden sich von dem Paar der erste Rollenaufnahme 1 und der zweite Rollenaufnahme 2 nur dadurch, dass neben einer ersten und einer zweiten Waschrolle eine weitere dritte Waschrolle drehbeweglich aufgenommen werden kann.

Dazu weisen die dritten Rollenaufnahme 3 und die vierten Rollenaufnahme 4, folgend wird nur noch die dritte Rollenaufnahme 3 aufgrund der gespiegelten Identität zur vierten Rollenaufnahme 4 beschrieben, eine im Vergleich zu dem Paar der beiden Rollenaufnahme 1 und 2 verlängerte Ausformung auf.

Eine Aufnahmewand 8.1 ist dabei ebenfalls trapezförmig ausgebildet. Diese Aufnahmewand 8.1 weist in vorliegendem Ausführungsbeispiel das erste Aufnahmelager 9.1, das zweite Aufnahmelager 9.2 und ein drittes Aufnahmelager 9.3 auf, wobei das dritte Aufnahmelager 9.3 identisch zu den beiden anderen Aufnahmelagern 9.1 und 9.2 ausgebildet ist und auch über eine entsprechend angeordnete Lagerverstärkung 13 verfügt. Auch hier unterbrechen die Aufnahmelager 9.1, 9.2, 9.3 eine Oberkante 14.1. Die Aufnahmelager 9.1, 9.2, 9.3 sind in vorliegendem Ausführungsbeispiel derart gleich weit voneinander auf der Aufnahmewand 8.1 angeordnet, dass drei Waschrollen parallel zueinander in den Aufnahmelagern 9.1, 9.2, 9.3 aufgenommen werden können.

Um genügend Patz für die derart aufgenommene dritte Waschrolle zu haben, ist im Vergleich zu der Aufnahmewand 8.1 die Aufnahmewand 8.2 länger bzw. gesteckter ausgebildet. Das bedeutet, dass die Oberkante 14.1 der Aufnahmewand 8.1 der Rollenaufnahmen 3 und 4 länger ist als die Oberkante 14 der Aufnahmewand 8 der Rollenaufnahmen 1 und 2. Entsprechend dieser Verlängerung ist auch die ganze dritte Rollenaufnahme 3 bzw. vierten Rollenaufnahme 4 verlängert ausgeführt. Alle weiteren Merkmale entsprechen dem Paar der ersten und zweiten Rollenaufnahme 1 und 2 die bereits beschrieben wurden.

Natürlich können auch die dritte Rollenaufnahme 3 und die vierte Rollenaufnahme 4 mit einer plattenförmigen Verstärkung verstärkt werden. Diese ist entsprechend der Aufnahmewand 8.1 ausgebildet und wird ebenfalls auf der Seite, die in Richtung einer Abflussrinne 7.1 gerichtet ist, angeordnet. Dazu sind zwei Bohrungen 20 an der Aufnahmewand 8.1 umfasst. Eine Anordnung in Verbindung mit den beiden Bohrungen 20 erfolgt auch hier über ein geeignetes Befestigungsmittel, beispielsweise über Nieten, Schrauben, und ggf. zusätzlich oder allein durch Kleben.

Die trapezförmige Ausbildung der Aufnahmewand 8.1 führt auch hier dazu, dass ein Anstand zwischen den Aufnahmelagern 9.1, 9.2 und 9.3 zu der Abflussrinne 7.1 oder einem Wascheimerboden abnehmend ist. Der Abstand zwischen dem Aufnahmelagern 9.1 und Abflussrinne 7.1 ist demnach am größten. Der Abstand zwischen dem Aufnahmelagern 9.2 und der Abflussrinne 7.1 ist am zweitgrößten und der Abstand zwischen dem Aufnahmelagern 9.3 und der Abflussrinne 7.1 ist am drittgrößten, also am geringsten.

Bezugnehmend auf die Figuren 1 bis 12 erklärt sich die Funktionsweise der erfindungsgemässen Rollenaufnahmen 1, 2, 3, 4 folgendermassen:
Damit Waschrollen auf einem gewöhnlichen Wascheimer, welcher insbesondre bei Tätigkeiten eines Fliesenlegers Anwendung findet, angeordnet werden können, ohne dass diese dort fest und irreversibel verbunden sind, werden erfindungsgemässe Rollenaufnahmen 1, 2, 3, 4 zur Anwendung gebracht. Dazu ist ein Paar der erfindungsgemässen Rollenaufnahmen notwendig. Durch die jeweils umfassten j-förmigen Aufstecknuten 12 die auf der jeweiligen Aufsteckseiten 6 angeordnet sind, können die Rollenaufnahmen 1, 2, 3, 4 im Bereich der Ecken auf die Eimerkante eines Wascheimers aufgesetzt werden.

Dabei wird das Paar der Rollenaufnahmen 1, 2 oder 3, 4 an den Ecken der Wascheimer aufgesteckt, so dass sich das jeweilige Paar Rollenaufnahmen 1, 2 oder 3, 4 gegenüber liegt, die Aufnahmewände 8.1 oder 8.2 sich also zugewandt sind.

Durch die J-förmige Ausformung der Aufstecknuten 12 wird gewährleistet, dass ein Verrutschen der Rollenaufnahmen 1, 2, 3, 4 auf der Eimerkante des Wascheimers nicht erfolgen kann. Gleichzeitig kann das jeweils angeordnete Paar Rollenaufnahmen 1, 2 oder 3, 4 wieder leicht von dem Wascheimer entfernt werden. Dazu wird das Paar Rollenaufnahmen 1, 2 oder 3, 4 zusammen mit den zwischen ihnen angeordneten Waschrollen, oder auch ohne die Waschrollen, von der Eimerkante des Wascheimers abgezogen.

Die Waschrollen werden in die sich gegenüberliegenden Aufnahmelager 9.1, 9.2 und ggf. 9.3 die Waschrollen eingesetzt, wobei die Achsstummel der Waschrollen von oben, also von der Seite der Oberkante 14, 14.1 in die Aufnahmelager 9.1, 9.2 und ggf. 9.3 und deren Lagerverstärkung 13 eingeklipst werden. Dazu umfasst die Lagerverstärkung 13 zwei gegenüberliegende Verdickung 21, die in den in den Aufnahmebereich, welcher die Achsstummel der Waschrollen in den Aufnahmelagern 9.1, 9.2, 9.3 aufnehmen, reichenden und diesen dort halten.

Nachdem die Waschrollen in den die Aufnahmelager 9.1, 9.2 und ggf. 9.3 eingeklipst sind, sind sie dort drehbeweglich gelagert. Bei Bedarf können die Waschrollen auch wieder aus den die Aufnahmelager 9.1, 9.2 9.3 entnommen und ausgetauscht oder ersetzt werden.

Durch die trapezförmige Ausformung der Aufnahmewand 8, 8.1 sind die Waschrollen zueinander abschüssig angeordnet. Dies erleichtert ein Abrollen bzw. Abstreifen des Schwammbretts bzw. Waschwerkzeuges. Weil die Waschrollen durch die erfindungsgemässen Rollenaufnahmen 1, 2, 3, 4 innerhalb des Wascheimers angeordnet sind, wird das abgestriffene Waschwasser zuverlässig in den Wascheimer zurückgeführt.

Überschüssiges Wasser kann dabei nicht über die Wascheimerkante gelangen, da die Abflussrinne 7, 7.1 unterhalb der Wascheimerkante angeordnet ist, wenn die Rollenaufnahmen 1, 2, 3, 4 in vorschriftsmässiger Weise auf den Wascheimer aufgesetzt wurden. Dass Wasser beim Abstreifvorgang nicht über die Kante des Wascheimers gelangt, sondern über die Abflusskante 10 in die Abflussrinne 7, 7.1 geführt wird, wird weiterhin auch von dem umlaufenden Rahmen 11 ermöglicht. Dieser Rahmen 11 stellt daher einen zusätzlichen Überlaufschutz dar.

Obwohl nur zwei bevorzugte Ausführungsbeispiele der Erfindung beschrieben und dargestellt wurden, ist es offensichtlich, dass der Fachmann zahlreiche Modifikationen hinzufügen kann, ohne den Umfang der Erfindung zu verlassen, der durch die Ansprüche definiert ist. Insbesondere kann ggf. durch eine Verlängerung der Rollenaufnahmen ein weiteres Aufnahmelager umfasst werden, so dass auch eine vierte Waschrolle aufgenommen werden könnte.

**Bezugszeichenliste**

| | |
|---|---|
| 1 | erste Rollenaufnahme |
| 2 | zweite Rollenaufnahme |
| 3 | dritte Rollenaufnahme |
| 4 | vierte Rollenaufnahme |
| 5 | Aufnahmeseite |
| 6 | Aufsteckseite |
| 7, 7.1 | Abflussrinne |
| 8, 8.1 | Aufnahmewand |
| 9.1, 9.2, 9.3 | Aufnahmelager |
| 10 | Abflusskante |
| 11 | Rahmen |
| 12 | Aufstecknut |
| 13 | Lagerverstärkung |
| 14, 14.1 | Oberkante |
| 15 | vordere Seitenkante |
| 16 | hintere Seitenkante |
| 17 | erster Abfluss |
| 18 | zweiter Abfluss |
| 19 | Boden |
| 20 | Bohrung |
| 21 | Verdickung |
| 22 | Innenseite |
| 23 | Aussenseite |
| 24 | Wascheimerkantenseite |

## Patentansprüche

1. Rollenaufnahme (1, 2, 3, 4) mit einem Aufnahmelager (9.1, 9.2, 9.3) zur Aufnahme von Waschrollen und deren Platzierung auf einem Wascheimer, aufweisend eine Aufnahmeseite (5) und eine Aufsteckseite (6), wobei die Aufnahmeseite (5) eine Aufnahmewand (8, 8.1) umfasst, die das Aufnahmelager (9.1, 9.2, 9.3) zur drehbeweglichen Aufnahme der Waschrollen aufweist, und wobei die Aufsteckseite (6) eine Aufstecknut umfasst, die es erlaubt dass der jeweiligen Rollenaufnahme auf die Kante des Wascheimers nach dem Nut und Federprinzip aufgesetzt zu werden, wobei die Aufstecknut (12) auf der Aufsteckseite (6) im Querschnitt U-förmig ausgebildet ist,
**dadurch gekennzeichnet, dass**
die Aufnahmeseite (5) eine Abflussrinne (7, 7.1), eine Abflusskante (10), einen Rahmen (11) und die Aufnahmewand (8, 8.1) umfasst, wobei die Abflussrinne (7, 7.1) einerseits durch die Aufnahmewand (8, 8.1) und andererseits von einer Rückseite der Aufstecknut (12) begrenzt wird, und wobei die abgerundete Abflusskante (10) an der Rückseite der Aufstecknut (12) angeordnet ist und in Verbindung mit dem umlaufenden Rahmen (11) dazu geeignet ist das zielgerichtete Ablaufen von Wasser in die Abflussrinne (7, 7.1) zu gewährleisten.

2. Rollenaufnahme (1, 2, 3, 4) nach Anspruch 1, **dadurch gekennzeichnet, dass** die Aufstecknut (12) J-förmig ausgebildet ist.

3. Rollenaufnahme (1, 2, 3, 4) nach Anspruch 1, **dadurch gekennzeichnet, dass** die Abflussrinne (7) J-förmig ausgebildet ist und einen ersten Abfluss (17) und einen zweiten Abfluss (18) umfasst.

4. Rollenaufnahme (1, 2, 3, 4) nach Anspruch 1, **dadurch gekennzeichnet, dass** die Aufnahmewand (8, 8.1) trapezförmig ausgebildet ist und eine Oberkante (14, 14.1) von einer längeren vorderen Kante (15) hin zu einer kürzeren hinteren Kante (16) und in Bezug zu der Abflussrinne (7, 7.1) abfallend verläuft.

5. Rollenaufnahme (1, 2, 3, 4) nach Anspruch 1, **dadurch gekennzeichnet, dass** das Aufnahmelager (9.1, 9.2, 9.3) eine Lagerverstärkungen (13) umfasst.

6. Rollenaufnahme (1, 2, 3, 4) nach Anspruch 5, **dadurch gekennzeichnet, dass** die Lagerverstärkungen (13) zwei gegenüberliegende Verdickungen (21) umfasst.

7. Rollenaufnahme (1, 2, 3, 4) nach zumindest einem der vorherigen Ansprüche, **dadurch gekennzeichnet, dass** die Aufnahmewand (8, 8.1) eine Verstärkung umfasst.

8. Rollenaufnahme (1, 2, 3, 4) nach zumindest einem der vorherigen Ansprüche, **dadurch gekennzeichnet, dass** die Aufstecknut (12) Haltelamellen umfasst.

9. Teilesatz umfassend vier Rollenaufnahmen (1, 2, 3, 4) nach zumindest einem der vorherigen Ansprüche, **dadurch gekennzeichnet, dass** die erste Rollenaufnahme (1) gespiegelt identisch zu der zweiten Rollenaufnahme (2) ausgebildet ist und dass die dritte Rollenaufnahme (3) gespiegelt identisch zu der vierten Rollenaufnahme (4) ausgebildet ist, wobei die erste Rollenaufnahme (1) und zweite Rollenaufnahme (2), sowie die dritte Rollenaufnahme (3) und vierte Rollenaufnahme (4) jeweils ein zusammengehöriges Paar bilden.

## Claims

1. Roller receptacle (1, 2, 3, 4) with a receiving bearing (9.1, 9.2, 9.3) for receiving washing rollers and placing them on a washing bucket, comprising a receiving side (5) and an attaching side (6), wherein the receiving side (5) comprises a receiving wall (8, 8.1) having the receiving bearing (9.1, 9.2, 9.3) for rotatably receiving the washing rollers, and wherein the attaching side (6) comprises an attachment groove which allows the respective roller receptacle to be attached to the edge of the washing bucket according to the tongue and groove principle, wherein the attachment groove (12) on the attaching side (6) is U-shaped in cross-section,
**characterized in that**
the receiving side (5) comprises a drain channel (7, 7.1 ), a drain edge (10), a frame (11) and the receiving wall (8, 8.1), wherein the drain channel (7, 7.1) is bounded on one side by the receiving wall (8, 8.1) and on the other side by a rear side of the attachment groove (12), and wherein the rounded drainage edge (10) is situated at the rear side of the attachment groove (12) and in conjunction with the circumferential frame (11) is suitable for ensuring the targeted discharge of water into the drain channel (7, 7.1).

2. Roller receptacle (1, 2, 3, 4) according to claim 1, **characterized in that** the attachment groove (12) is J-shaped.

3. Roller receptacle (1, 2, 3, 4) according to claim 1, **characterized in that** the drain channel (7) is J-shaped and comprises a first drain (17) and a second drain (18).

4. Roller receptacle (1, 2, 3, 4) according to claim 1, **characterized in that** the receiving wall (8, 8.1) is trapezoidal in shape and an upper edge (14, 14.1) slopes from a longer front edge (15) towards a shorter rear edge (16) and in relation to the drain channel (7, 7 .1).

5. Roller receptacle (1, 2, 3, 4) according to claim 1, **characterized in that** the receptacle bearing (9.1, 9.2, 9.3) comprises a bearing reinforcement (13).

6. Roller receptacle (1, 2, 3, 4) according to claim 5, **characterized in that** the bearing reinforcements (13) comprise two opposite thickenings (21).

7. Roller receptacle (1, 2, 3, 4) according to at least one of the preceding claims, **characterized in that** the receiving wall (8, 8.1) comprises a reinforcement.

8. Roller receptacle (1, 2, 3, 4) according to at least one of the preceding claims, **characterized in that** the attachment groove (12) comprises retaining lamellae.

9. Set of parts comprising four roller receptacles (1, 2, 3, 4) according to at least one of the preceding claims, **characterized in that** the first roller receptacle (1) is formed mirrored identically to the second roller receptacle (2) and that the third roller receptacle (3) is formed mirrored identically to the fourth roller receptacle (4), wherein the first roller receptacle (1) and second roller receptacle (2) as well as the third roller receptacle (3) and fourth roller receptacle (4) each form an associated pair.

## Revendications

1. Logement de rouleaux (1, 2, 3, 4) comportant un palier de réception (9.1, 9.2, 9.3) pour la réception de rouleaux de lavage et leur placement sur un seau de lavage, présentant une face de réception (5) et une face d'enfichage (6), dans lequel la face de réception (5) comprend une paroi de réception (8, 8.1) qui présente le palier de réception (9.1, 9.2, 9.3) pour la réception des rouleaux de lavage de manière à pouvoir tourner, et dans lequel la face d'enfichage (6) comprend une rainure d'enfichage qui permet de poser le logement de rouleaux respectif sur le bord du seau de lavage selon le principe de la rainure et de la languette, dans lequel la rainure d'enfichage (12) est réalisée en forme de U en section transversale sur la face d'enfichage (6),
**caractérisé en ce que**
la face de réception (5) comprend un canal de déversement (7, 7.1), un bord de déversement (10), un cadre (11) et la paroi de réception (8, 8.1), dans lequel le canal de déversement (7, 7.1) est délimité d'un côté par la paroi de réception (8, 8.1) et de l'autre côté par une face arrière de la rainure d'enfichage (12), et dans lequel le bord de déversement (10) arrondi est disposé sur la face arrière de la rainure d'enfichage (12) et, en liaison avec le cadre (11) périphérique, est adapté pour assurer l'écoulement ciblé d'eau dans le canal de déversement (7, 7.1).

2. Logement de rouleaux (1, 2, 3, 4) selon la revendication 1,
**caractérisé en ce que** la rainure d'enfichage (12) est réalisée en forme de J.

3. Logement de rouleaux (1, 2, 3, 4) selon la revendication 1,
**caractérisé en ce que** le canal d'évacuation (7) est réalisé en forme de J et comprend un premier déversoir (17) et un second déversoir (18).

4. Logement de rouleaux (1, 2, 3, 4) selon la revendication 1,
**caractérisé en ce que** la paroi de réception (8, 8.1) est réalisée en forme de trapèze et un bord supérieur (14, 14.1) s'étend depuis un bord avant plus long (15) jusqu'à un bord arrière plus court (16) et de manière inclinée par rapport au canal de déversement (7, 7.1).

5. Logement de rouleaux (1, 2, 3, 4) selon la revendication 1,
**caractérisé en ce que** le palier de réception (9.1, 9.2, 9.3) comprend un renforcement de palier (13).

6. Logement de rouleaux (1, 2, 3, 4) selon la revendication 5,
**caractérisé en ce que** les renforcements de palier (13) comprennent deux épaississements (21) opposés.

7. Logement de rouleaux (1, 2, 3, 4) selon au moins l'une quelconque des revendications précédentes, **caractérisé en ce que** la paroi de réception (8, 8.1) comprend un renforcement.

8. Logement de rouleaux (1, 2, 3, 4) selon au moins l'une quelconque des revendications précédentes, **caractérisé en ce que** la rainure d'enfichage (12) comprend des lamelles de retenue.

9. Jeu de pièces comprenant quatre logements de rouleaux (1, 2, 3, 4) selon au moins l'une quelconque des revendications précédentes,
**caractérisé en ce que** le premier logement de rouleaux (1) est réalisé de manière identique par symétrie en miroir par rapport au deuxième logement de rouleaux (2) **et en ce que** le troisième logement de rouleaux (3) est réalisé de manière identique par symétrie en miroir par rapport au quatrième logement de rouleaux (4), dans lequel le premier logement de rouleaux (1) et le deuxième logement de rouleaux (2) ainsi que le troisième logement de rouleaux (3) et le quatrième logement de rouleaux (4) forment respectivement une paire correspondante.
